# EUROPÄISCHE PATENTSCHRIFT

(11) **EP 3 213 657 B1**
(45) Veröffentlichungstag und Bekanntmachung des Hinweises auf die Patenterteilung: **09.12.2020**
(21) Anmeldenummer: 17159141.5
(22) Anmeldetag: 03.03.2017
(51) Int. Cl.: A46B 17/04, A46B 15/00

(54) **PINSELSCHUTZKAPPE**
PROTECTIVE PAINT BRUSH CAP
CAPUCHON DE PROTECTION DE PINCEAU

(30) Priorität: 04.03.2016 DE 102016103983
(43) Veröffentlichungstag der Anmeldung: 06.09.2017
(73) Patentinhaber: Konrad, Stefan, 76530 Baden Baden (DE)
(72) Erfinder: Konrad, Stefan, 76530 Baden Baden (DE)
(74) Vertreter: btb IP Bungartz Baltzer Partnerschaft mbB Patentanwälte

(56) Entgegenhaltungen:
- DE-C1- 4 215 896
- US-A1- 2003 126 712
- US-A1- 2004 250 840
- US-B1- 6 199 694
- US-B1- 6 840 557

## Beschreibung

Die Erfindung betrifft eine Pinselkappe nach den Ansprüchen 1 und 8. Die gattungsgemäßen Pinselkappen sind insbesondere für Make-up oder Mal- bzw. Künstlerpinsel vorgesehen und weisen ein erstes offenes Ende zum Einführen eines Pinsels bzw. zum Überstülpen über den Pinsel in einer Pinseleinführrichtung P und ein dem ersten offenen Ende gegenüberliegendes zweites offene Ende auf, wobei das zweite offene Ende bei bestimmungsgemäßer Verwendung der Pinselkappe nach Einführen des Pinsels bzw. nach Überstülpen der Pinselkappe über den Pinsel mit dem Pinselschaft in Anlage kommt und diesen klemmend umgreift. Die Erfindung betrifft außerdem ein System aus einer Pinselkappe und einem funktional auf die Pinselkappe abgestimmten Ergänzungsteil.

Pinselkappen werden dem Haarbündel eines Pinsels übergestülpt, isolieren das Haarbündel des Pinsels gegenüber der Umgebung und schützen so einerseits das Haarbündel selbst vor Verunreinigungen von außen und andererseits die Umgebung, etwa das Innere einer Kulturtasche, vor Verunreinigungen durch den Pinsel infolge von am Haarbündel verbliebenden Make-up- oder Farbrückständen. Derartige Pinselkappen werden demnach insbesondere als Pinselschutzkappen eingesetzt. Pinselkappen können außerdem die Funktion haben, das Haarbündel eng zu umschließen und so in Form zu halten und vor mechanischen Einwirkungen von außen zu schützen. Aus dem Stand der Technik sind Schutzkappen für Make-up Pinsel grundsätzlich bekannt.

So offenbart die japanische Gebrauchsmusterschrift JP 3133139 U eine Schutzkappe für Make-up Pinsel, bei der eine mehrteilige Schutzkappe gegen ein federbelastetes Scharnier bzw. eine einteilige Schutzkappe gegen die eigene Materialelastizität maulartig aufweitbar ist, um das Haarbündel des Pinsels zu umgreifen.

Die deutsche Patentschrift DE 42 15 896 C1 offenbart eine, einem Pinsel überstülpbare und zum erneuten Gebrauch wieder abnehmbare Pinselschutzhülle, die das Pinselhaarbüschel eines in die Schutzhülle eingeführten Pinsels schützend zu umschließen vermag. Eine ähnliche Lösung zeigt die US 6 199 694 B1. Die US 6 840 557 B1 zeigt eine selbsttragende, ständerartige Umfüllung für Pinselköpfe oder dergleichen.

Nachteilig an den vorgenannten Pinselschutzkappen ist unter anderem, dass das Einführen mehrerer Pinsel gleichzeitig in ein und dieselbe Kappe nicht oder nur sehr schwierig möglich ist. Insbesondere ist ein sicherer Halt mehrerer Pinsel in ein und derselben Schutzkappe nicht ohne weiteres gewährleistet. Auch unterstützt eine derartige Pinselkappe infolge ihrer Konstruktion den Nutzer nicht bei der Handhabung des Pinsels durch Übernahme weiterer hilfreicher Funktionen. Durch das erforderliche maulartige Aufweiten der Pinselschutzkappe ist es insbesondere bei buschigen Pinselformen schwierig, sicherzustellen, dass das Haarbündel vollständig umschlossen ist und sich Teile des Haarbündels nicht in der Nahtstelle verklemmen.

Auch die Gebrauchsmusterschrift KR 20150001396 U offenbart eine Pinselschutzkappe für einen Kosmetikpinsel, wobei ein zusätzlicher Verschlussdeckel vorgesehen sein kann, mit dem das erste freie offene Ende der Pinselkappe verschlossen werden kann. Die Pinselschutzkappe ist exakt an die Form und Fülle des individuellen Pinsels bzw. dessen Haarbündel angepasst, so dass die Pinselschutzkappe das Haarbündel in Form hält und sich der innere Umfang des mit der Zwinge in Kontakt kommenden Endes der Pinselschutzkappe eng an den äußeren Umfang der Zwinge anlegt. Eine Verwendung einer solchen Schutzkappe für einen andersartig geformten Pinsel oder gar für mehrere Pinsel gleichzeitig kommt aufgrund der exakten Abstimmung von Schutzkappe und Pinsel nicht in Betracht.

Eine den beiden vorgenannten Druckschriften ähnliche Pinselschutzkappe, mit der jedoch ähnliche Nachteile einhergehen, offenbart auch das chinesische Gebrauchsmuster oder CN 204306285 U. Die US 2007/0056130 A1 und die US2004/0250840 A1 beschreiben jeweils einen, von einem Netz gebildeten strumpfartigen flexiblen Überzug für einen Pinsel.

Ausgehend von diesem Stand der Technik ist es eine Aufgabe der Erfindung, eine Pinselkappe für Kosmetikpinsel zu schaffen, die eine flexiblere Anwendung auch für eine Mehrzahl von Pinseln ermöglicht, deren Verwendung nicht auf eine bestimmte Pinselform beschränkt ist und deren Anwendungsbereich infolge ihrer Konstruktion erweitert ist, insbesondere den Nutzer über die reine Schutzkappenfunktion hinaus bei der Arbeit mit dem Pinsel zu unterstützen vermag. Eine weitere Aufgabe der Erfindung besteht darin, ein System aus einer Pinselkappe und einem ergänzungsteil zu schaffen, das die Handhabung der Pinselkappe bzw. des damit versehenen Pinsels weiter vereinfacht.

Die Aufgaben werden erfindungsgemäß hinsichtlich der Pinselkappe durch Pinselschutzkappe nach Ansprüchen 1 und 8 und hinsichtlich des Systems aus Pinselschutzkappe und ergänzungsteil durch ein solches System nach Anspruch 13 gelöst.

Dadurch, dass das zweite Ende der Pinselkappe radial aufweitbar ist, insbesondere also von einer Mittelachse ausgehend und unabhängig vom Grundquerschnitt der Pinselkappe von innen nach außen aufweitbar ist, ist gewährleistet, dass ein und dieselbe Pinselkappe bei unterschiedlich dicken Pinselschäften oder für mehrere Pinsel gleichzeitig zum Einsatz kommen kann. Der wirksame Öffnungsquerschnitt der vom zweiten Ende gebildeten Durchtrittsöffnung passt sich dem Durchmesser bzw. der Anzahl der durch das zweite Ende hindurchragenden Pinselschäfte an, wenn diese zuvor in einer Pinseleinführrichtung mit dem Ende des Pinselstiels vorauseilend über das erste offene Ende der Pinselkappe in die Pinselkappe eingeführt worden sind, oder - in anderen Worten ausgedrückt - wenn die Pinselkappe in der der Pinseleinführrichtung entsprechenden Richtung über den oder die Pinsel gestülpt worden ist.

Erfindungsgemäß ist die radiale Aufweitbarkeit des zweiten Endes dadurch realisiert, dass ein das zweite Ende bildender zweiter Abschnitt der Pinselkappe eine Mehrzahl von sich um den Umfang der Pinselkappe verteilenden, radial nachgiebigen Spreizgliedern aufweist. Derartige Spreizglieder biegen sich bei einer von Innen durch das Einführen eines Pinselschafts aufgebrachten Belastung nach außen und liegen anschließend - unter anderem bedingt durch die ihnen innewohnende Materialelastizität - spielfrei an dem Pinselschaft oder einer Mehrzahl an Pinselschäften an. Bevorzugt sind mindestens drei derartiger Spreizglieder vorgesehen.

Alternativ zu derartigen Spreizgliedern kann der das zweite offene Ende bildende zweite Abschnitt der Pinselkappe als zweiter Materialabschnitt der Pinselkappe auch von einem in sich elastischen zweiten Material gebildet sein, etwa einem Elastomer, während der das erste offene Ende der Pinselkappe bildende erste Abschnitt von einem ersten Materialabschnitt aus einem ersten Material, das sich vom zweiten Material unterscheidet, gebildet ist. Auch kann der zweite Materialabschnitt von einer netzartigen, eine Vielzahl von Maschen aufweisenden elastischen Struktur gebildet sein, die sich durch Verformung des Materials und/oder der Maschen dem Außenmaß eines eingeführten Pinselschafts (oder einer Mehrzahl hiervon) anzupassen vermag.

Der zweite Abschnitt kann - insbesondere wenn er aus einem elastischen Material hergestellt ist - eine geschlossene Oberfläche aufweisen und schlauchartig ausgebildet sein, wobei er sich dabei in einer Richtung vom ersten Ende zum zweiten Ende hin gesehen verjüngen kann. Der zweite Abschnitt kann, sofern er aus einem spritzgussfähigen Material hergestellt ist, in einem Mehrkomponentenspritzgussverfahren an den ersten Abschnitt angespritzt sein. Es kann aber auch vorgesehen sein, dass die gesamte Pinselschutzkappe aus dem Material hergestellt ist, aus dem das zweite Ende besteht.

Bevorzugt sind die die Spreizglieder aber von fingerartigen Spreizgliedern (Spreizfingern) gebildet, die sich von einer Basis ausgehend in axialer Richtung weg vom ersten Ende der Pinselkappe erstrecken und mit einem der Basis gegenüberliegenden freien Ende das zweite offene Ende der Pinselkappe und die Durchtrittsöffnung für die Pinselschäfte definieren. Die Basis der fingerartigen Spreizglieder bildet dabei der Bereich des Übergangs von einem ersten ungeteilten Abschnitt der Pinselkappe in das jeweilige Spreizglied hinein.

Die Spreizglieder, insbesondere also die Spreizfinger, erstrecken sich von der Basis ausgehend erfindungsgemäß auch radial einwärts bzw. sind ausgehend von der Basis auch radial einwärts gekrümmt, so dass der wirksame innere Durchmesser der Pinselkappe über die Länge der fingerartigen Spreizglieder im Bereich des zweiten Abschnitts in Richtung des zweiten Endes abnimmt. Die fingerartigen Spreizglieder werden somit in zunehmenden Abstand von der Spreizgliedbasis schmaler bzw. laufen zum freien Ende der Spreizfinger hin spitz zu. Hierdurch wird konstruktiv ermöglicht, dass sich der wirksame Durchmesser der Pinselkappe in Pinseleinführrichtung gesehen, also in einer Richtung vom ersten, offenen Ende zum zweiten Ende der Pinselkappe hin, verjüngen kann.

Es ist insbesondere vorgesehen, dass die Spreizglieder ein integraler, insbesondere werkstoffeinstückiger Teil der Pinselkappe sind.

Weiter kann vorteilhaft vorgesehen sein, dass ein im zweiten Abschnitt über den Umfang der Pinselkappe wirkendes elastisches Rückstellmittel vorgesehen ist, das die Spreizglieder bei einem in die Pinselkappe eingeführten Pinsel gegen einen Pinselschaft anzustellen vermag. Die Spreizglieder sind so über ein elastisches Rückstellmittel miteinander gekoppelt. Hierdurch kann über die dem Material der Pinselkappe bzw. der Spreizglieder innewohnende elastische Rückstellkraft hinaus eine Rückstellkraft zur Verfügung gestellt werden, die eine deutlich höhere Klemmkraft und ein effektiveres Umklammern eines oder mehrerer in die Pinselkappe eingeführter Pinselschäfte ermöglicht. Es kann so bei dem Material der Pinselschutzkappe selbst auf weniger elastisch wirkende Materialien und/oder auf geringere Wandstärken zurückgegriffen werden, was den Materialeinsatz verringern und verbilligen kann.

Es kann hierzu vorgesehen sein, dass ein Spreizglied mit hierzu benachbarten Spreizgliedern über jeweils ein elastisches Rückstellmittel verbunden ist. Hierbei bietet es sich insbesondere an, dass das Rückstellmittel in Form einer Mehrzahl von abschnittsweise ausgebildeten kurzen elastischen Bandabschnitten vorzusehen, welche zwischen benachbarten Spreizgliedern wirken. Ein derartiger zwischen zwei insbesondere fingerartigen Spreizgliedern wirkender elastischer Bandabschnitt kann im Rahmen eines Mehrkomponentenspritzgussverfahrens an die zueinander benachbarten Spreizglieder angespritzt sein (oder die Spreizglieder sind an ein derartiges elastisches Band angespritzt).

Es kann auch vorgesehen sein, dass ein insbesondere in sich geschlossenes, einteiliges elastisches Rückstellmittel um die Spreizglieder herumgelegt ist. Hierzu können an den Spreizgliedern insbesondere außenseitig eine oder mehrere Erhebungen, etwa in Form von Materialwülsten, vorgesehen sein, die über den von den Spreizgliedern im Bereich des zweiten Abschnitts gebildeten Umfang eine Aufnahmenut oder ein Rückhaltevorsprung für ein um die Spreizglieder herumgelegtes Rückstellmittel ausbilden. Das Rückstellmittel kann in diesem Fall ein einfaches Gummiband, ein O-Ring oder Ähnliches sein.

Alternativ oder zusätzlich zu dem elastischen Rückstellmittel können an den Spreizgliedern, insbesondere an deren nach außen weisenden Oberflächen, zusätzliche, das Widerstandsmoment der Spreizglieder gegen ein radiales Aufweiten des zweiten Endes erhöhende Versteifungen vorgesehen sein. Derartige Versteifungen können insbesondere von Sicken oder von radial nach innen oder außen weisenden Materialbereichen gebildet werden, die sich vom in axialer Richtung an den Spreizgliedern entlang erstrecken. In einer vorteilhaften Ausgestaltung weisen die Spreizglieder einen T-förmigen Querschnitt auf, wobei der Mittelsteg nach innen oder nach außen weist. In einem solchen Fall bildet der Mittelsteg eine Versteifungsrippe. Ziel einer derartigen Maßnahme ist es, die Steifigkeit der Spreizglieder und damit deren Rückstellneigung zu erhöhen und ein Ausleiern zu verhindern oder zumindest zu verzögern.

Um das Eindringen von Verunreinigungen in die das erste offene Ende der Pinselkappe definierende Einführöffnung zu vermeiden, kann die Pinselkappe einen Verschlussdeckel aufweisen, mit dem das erste, offene Ende der Pinselkappe nach dem bestimmungsgemäßen Einführen des Pinsels verschlossen werden kann. Der Verschlussdeckel kann über ein Scharnier, insbesondere ein Filmscharnier, an der Pinselkappe angeordnet sein oder aber als separates Ergänzungsteil vorgesehen sein, das an dem ersten Ende auf die Pinselkappe insbesondere mit dieser verrastend aufgesetzt werden kann.

Ferner kann der Pinselkappe ein bevorzugt von der Pinselkappe separates als Standhilfe fungierendes Ergänzungsteil zugeordnet sein, in welches die Pinselkappe mit dem zweiten Ende nach unten weisend stehend eingestellt werden kann, was ein aufrechtes Einstellen eines Pinsels in die Pinselkappe während der Arbeit mit dem Pinsel ermöglicht. Die Standhilfe kann zylinderförmig, insbesondere in Form eines einseitig offenen Zylinders, ausgebildet sein und weist bevorzugt einen inneren Durchmesser auf, der auf den äußeren Durchmesser der Pinselkappe in einem Stützbereich, der bevorzugt im Bereich der Spreizglieder, insbesondere im Bereich der Basis der Spreizglieder liegt, derart angepasst ist, dass sich die Pinselkappe über den Stützbereich an dem Ergänzungsteil, insbesondere an dessen offenen Ende, abzustützen vermag. Damit ist ein weitgehend kippsicherer Stand der Pinselkappe in der Standhilfe gewährleistet. Der Stützbereich an der Pinselkappe ist dabei von einer oder mehreren sich bevorzugt über den Umfang der Pinselkappe erstreckenden Materialerhebungen gebildet, die die wirksame Außenabmessung der Pinselkappe im Stützbereich erweitern. Für den Fall, dass die Pinselkappe eine nicht-runde Querschnittsform aufweist, etwa eine elliptische oder rechteckige Querschnittsform, sind das Ergänzungsteil und/oder der Stützbereich natürlich an diese Querschnittsform der Pinselkappe entsprechend angepasst.

Das Ergänzungsteil kann dann, wenn dessen Durchmesser (oder das Maß der anderen Querschnittsform) an den Durchmesser (oder das Maß der anderen Querschnittsform) der Pinselkappe entsprechend angepasst ist, auch als auf das erste offene Ende der Pinselkappe aufsetzbarer Verschlussdeckel dienen. Zu diesem Zweck ist das Ergänzungsteil bevorzugt ein nur einseitig offener, rohrstumpfförmiger Körper (mit rundem, ellipsoiden, rechteckigen, ... Querschnitt) und die nicht offene Seite des Ergänzungsteils verschließt nach bestimmungsgemäßem Aufsetzen auf die Pinselkappe deren erstes Ende.

Ein weiterer Vorteil dieser Ausgestaltung ist auch, dass das Ergänzungsteil nicht nur dann als Standhilfe dient, wenn die Pinselschutzkappe mit dem zweiten, aufweitbaren Ende vorauseilend in das offene Ende der Standhilfe eingeführt ist (der Pinsel ruht stehend in der Pinselschutzkappe mit nach oben weisendem Haarbündel), sondern auch dann, wenn der Pinsel mit dem ersten Ende vorauseilend in die dann als Schutzkappe fungierende Standhilfe eingeführt ist, denn die Standhilfe kann dann in umgekehrter Ausrichtung als Standhilfe dienen, wobei der oder die Pinsel dann mit dem Haarbündel nach unten hängend in der Pinselkappe und in dem dann sowohl als Standhilfe als auch als Verschlussdeckel fungierendem Ergänzungsteil aufgenommen ist. Es sei aber angemerkt, dass die Pinselkappe bei entsprechender Ausgestaltung derart, dass deren erstes Ende eine wirksame Standfläche aufspannt, auch ohne ein als Standhilfe dienendes Ergänzungsteil mit einem Pinsel und nach unten hängendem Haarbündel auf einer Fläche aufgestellt werden kann.

Um das Ablaufen von Feuchtigkeit zu ermöglichen, wenn ein Pinsel nach dem Waschen in die Pinselkappe eingeführt wird, sind am Verschlussdeckel bzw. der Standhilfe und/oder an der Pinselkappe selbst Öffnungen oder Ausklinkungen vorgesehen, die ein Ablaufen von Nässe aus dem Verschlussdeckel bzw. der Standhilfe und/oder der Pinselkappe erleichtern, wenn diese mit dem ersten Ende nach unten gerichtet auf einer ebenen Fläche steht oder von einer Halterung herabhängt. In einem solchen Fall befindet sich der Pinsel mit dem Haarbündel nach unten hängend in der Pinselkappe, was ein Abtropfen von Nässe vom Haarbündel erleichtert und insbesondere das Eindringen von Feuchtigkeit in die Zwinge bzw. die Verleimung des Pinsels verhindert. Derartige Öffnungen oder Ausklinkungen, insbesondere im Verschlussdeckel, können aber auch weggelassen werden, etwa wenn beabsichtigt ist, dass der Verschlussdeckel als Wassergefäß für die Pinsel, z.B. bei der Aquarellmalerei, verwendet werden soll.

Bevorzugt handelt es sich bei der Pinselkappe um ein Spritzgussteil aus Kunststoff, wobei ein etwaiges auf die Spreizglieder wirkendes elastisches Rückstellmittel insbesondere im Mehrkomponentenspritzgussverfahren mit den Spreizgliedern verbunden worden sein kann, sofern es nicht als separates Bauteil vorliegt, welches im zweiten Abschnitt auf die Pinselkappe aufgezogen werden kann.

Im Zusammenhang mit dem Begriff "radial aufweitbar" sei angemerkt, dass "radial" insbesondere im Sinne von "von innen nach außen" gemeint ist und nicht auf runde Grundquerschnittsformen, insbesondere nicht auf runde Grundquerschnittsformen im Bereich des zweiten Endes, beschränkt ist. Sollte etwa die Pinselkappe im Bereich des zweiten Endes einen eckigen Grundquerschnitt aufweisen, zum Beispiel weil dieser besser an Pinselschäfte mit nicht rundem Querschnitt angepasst sein soll, so soll dessen Aufweitbarkeit "von innen nach außen" ebenfalls als "radiale" Aufweitbarkeit verstanden werden.

Weitere Einzelheiten der Erfindung ergeben sich aus der nachfolgenden Beschreibung bevorzugter Ausführungsbeispiele anhand der Zeichnungen.

In den Zeichnungen zeigt
- Fig. 1: eine Pinselkappe und eine von der Pinselkappe separates Ergänzungsteil in einer perspektivischen Ansicht,
- Fig. 2: die in Figur 1 gezeigte Kombination von Pinselkappe und Ergänzungsteil, bei der das Ergänzungsteil als Verschlusskappe eingesetzt ist,
- Fig. 3: die in Figur 1 und Figur 2 gezeigte Kombination von Pinselkappe und Ergänzungsteil, bei der das Ergänzungsteil ausgerichtet ist, einen in die Pinselkappe eingeführten Pinsel durch Aufnahme der Pinselkappe in dem als Standhilfe fungierenden Ergänzungsteil stehend zu halten,
- Fig. 4: eine weitere, gegenüber Fig. 1 vereinfachte Ausführungsform der Erfindung,
- Fig. 5: eine weitere Ausführungsform der Erfindung, bei der ein elastisches Rückstellmittel auf Spreizglieder wirkt,
- Fig. 6: eine weitere Ausführungsform der Erfindung, bei der benachbarte Spreizglieder jeweils über ein elastisches Rückstellmittel miteinander verbunden sind,
- Fig. 7: eine Ausführungsform einer Pinselkappe mit einem schwenkbar an der Pinselkappe angeordneten Verschlussdeckel,
- Fig. 8: eine Ausführungsform einer Pinselkappe, bei der die Spreizglieder partiell einen T-förmigen Querschnitt mit einer nach außen weisenden Versteifungsrippe aufweisen, und
- Fig. 9: eine Ausführungsform einer Pinselkappe, bei der das zweite Ende von einem geschlossenen, elastische aufweitbaren Materialabschnitt gebildet ist.

In Figur 1, Figur 2 und Figur 3 ist die Kombination einer Pinselkappe 1 mit einem Ergänzungsteil 2, dass als Standhilfe und/oder Verschlusskappe 14 eingesetzt werden kann, dargestellt.

Die Pinselkappe 1 ist in einem ersten Abschnitt A von einem zylindrischen, umfangsseitig geschlossenen Grundkörper gebildet, der - wie in Figur 1 und Figur 3 ersichtlich - an einem ersten, offenen Ende 3 eine Einführöffnung 5 ausbildet. Dem offenen ersten Ende 3 gegenüber liegt ein zweites Ende 4 der Pinselkappe 1, wobei sich aus Richtung des ersten Endes 3 kommend dem ersten zylindrischen und umfangsseitig geschlossenen Abschnitt A der Pinselkappe 1 ein zweiter, umfangsseitig durch Einschnitte 8 durchbrochener und sich verjüngender Abschnitt B der Pinselkappe 1 anschließt, dessen Ende schließlich das zweite Ende 4 der Pinselkappe 1 mit einer Durchtrittsöffnung 6 bildet, durch die bei bestimmungsgemäßer Verwendung der Pinselkappe 1 ein Pinselschaft oder mehrere Pinselschäfte in Pinseleinführrichtung P hindurchgeschoben werden bzw. über die die Pinselkappe 1 dem einem Pinselschaft in der der Pinseleinführrichtung P entsprechenden Richtung übergestülpt wird. Die Pinseleinführrichtung P ist zu einer gedachten Verbindungslinie zwischen dem Flächenschwerpunkt der Einführöffnung 5 am ersten Ende 3 und dem Flächenschwerpunkt der Durchtrittsöffnung 6 am zweiten Ende 4 parallel oder fällt sogar mit dieser zusammen, insbesondere wenn die Pinselkappe 1 wie in den Figuren gezeigt als ein achs- oder rotationssymmetrisches Bauteil ausgebildet ist.

Im zweiten, sich zum zweiten Ende 4 hin verjüngenden Abschnitt B der Pinselkappe 1 ist der äußere Wandungsbereich der Pinselkappe 1 unter Bildung von fingerartigen Spreizgliedern 7 durchbrochen. Diese als Spreizfinger ausgebildeten Spreizglieder 7 werden durch bevorzugt axial ausgerichtete und zum zweiten Ende 4 hin verlaufende Einschnitte 8 gebildet. Die Basis 9 der Spreizfinger bildet der Übergang von ersten Abschnitt A zum zweiten Abschnitt B der Pinselkappe 1.

Durch diese Ausgestaltung des zweiten Abschnitts B der Pinselkappe 1 ist dieser in einer Weise ausgebildet, der ein radiales Aufweiten der Durchtrittsöffnung 6 ermöglicht. Das zweite Ende 4 bzw. die wirksame Weite der Durchtrittsöffnung 6 ist so in der Lage, sich flexibel an den Umfang eines Pinselschafts oder einer Mehrzahl von durch die Durchtrittsöffnung 6 hindurchgeführten Pinselschäften anzupassen und diese zu umgreifen.

Wie aus den Figuren 1 bis 3, insbesondere aus Figur 3, hervorgeht ist - bevorzugt im Bereich der Basis 9 der als Spreizfinger ausgebildeten Spreizglieder (7) bzw. im Bereich des Übergangs vom ersten Abschnitt A auf den zweiten Abschnitt B - ein durch eine außenseitige Erhebung gebildeter Stützbereich 10 vorgesehen, der sich bevorzugt umfänglich, wenn auch durch die Einschnitte 8 unterbrochen, um die Pinselkappe 1 erstreckt. Das wirksame Maß des Stützbereichs 10 bzw. der diesen bildenden Materialerhebung auf der einen und das relevante wirksame Maß des offenen Endes des Ergänzungsteils 2 (in den Figuren 1 bis 3 die entsprechenden wirksamen Durchmesser von Stützbereich 10 und offenem Ende des Ergänzungsteils 2) sind derartig aufeinander abgestimmt, dass die Pinselkappe 1 mit dem zweiten Abschnitt B der Pinselkappe 1 vorauseilend bis zum Stützbereich 10 in das Ergänzungsteil 2 eintauchen kann, so dass letzteres als Standhilfe fungiert. Ein - Bezug nehmend auf Figur 3 - von oben mit dem Pinselschaft in die Pinselkappe 1 eingeführter Pinsel kann so in einfacher Weise und insbesondere vorübergehend stehend und damit jederzeit wieder griffbereit in die Pinselkappe 1 eingeführt und dieser auch leicht wieder entnommen werden.

Alternativ zu der in Figur 3 dargestellten Verwendung kann das Ergänzungsteil 2 bei entsprechender Abstimmung der relevanten Maße von Pinselkappe 1 und Ergänzungsteil 2 auch als Verschlusskappe 14 dienen. In dem in Figur 2 gezeigten Ausführungsbeispiel ist ersichtlich, dass das Ergänzungsteil 2 über das erste, offene Ende 3 der Pinselkappe 1 gestülpt ist und damit als Verschlussdeckel der Pinselkappe 1 dient. Auf diese Weise kann das Haarbündel der Pinselkappe 1 von der Umgebung isoliert werden.

Selbstverständlich kann die in Figur 2 gezeigte Ausrichtung der Kombination aus Pinselkappe 1 und Ergänzungsteil 2 auch umgekehrt werden, so dass die Pinselkappe 1 mit ihrem ersten, offenen Ende 3 nach unten gerichtet in dem zum Beispiel mit dem geschlossenen Ende auf einer Unterlage stehenden Ergänzungsteil 2 aufgenommen ist, so dass ein oder mehrere in die Pinselkappe 1 eingeführte(r) Pinsel mit dem Haarbündel nach unten hängend auf einer ebenen Fläche abgestellt werden können. Das in Figur 2 nach oben gerichtete geschlossene Ende des Ergänzungsteils 2 bildet dann eine Standfläche aus. Das Ergänzungsteil 2 kann demnach gleichzeitig sowohl als Verschlusskappe 14 als auch als Standhilfe dienen.

In Figur 2 ist ferner erkennbar, dass in dem geschlossenen Ende des Ergänzungsteils 2 Öffnungen 11 vorgesehen sind. Diese Öffnungen 11 ermöglichen im Zusammenspiel mit den Einschnitten 8 zum einen eine gute Durchlüftung des von Ergänzungsteil 2 und Pinselkappe 1 umschlossenen und das Haarbündel des Pinsels aufnehmenden Raumes und damit ein gutes Abtrocknen eines aufgenommenen feuchten Haarbündels. Zum anderen ermöglichen derartige Öffnungen das Ablaufen von Nässe, die gegebenenfalls vom Haarbündel nach einem Waschen herabtropft.

Im zweiten Abschnitt B der Pinselkappe 1 ist außerdem eine weitere als Rückhaltevorsprung für ein (in Figuren 1 bis 3 nicht gezeigtes) elastisches Rückstellmittel 13 dienende umlaufende Erhebung 12 erkennbar. Deren Funktion wird anhand der weiter unten folgenden Beschreibung von Figur 5 deutlich werden.

Figur 4 zeigt eine im Vergleich zu der in Figuren 1 bis 3 gezeigten Ausführungsform vereinfachte Ausführungsform der Erfindung. Hier sind die als Spreizfinger ausgebildeten Spreizglieder 7 nicht mit Erhebungen 12 versehen, die als Stützbereich 10 oder Rückhaltevorsprung dienen und es ist auch kein als Standhilfe oder Verschlussdeckel dienendes Ergänzungsteil 2 vorgesehen. Eine derartige Pinselkappe 1 ist eine einfache, die wesentlichen Vorteile der Erfindung gleichwohl aber umsetzende Ausführungsform, die sich als besonders preiswert anbietbare und einfach herzustellende Variante anbietet.

Bei der in Figur 5 dargestellten Ausführungsform sind außenseitig auf den Spreizfingern Erhebungen 12 vorgesehen, die im zweiten Abschnitt B der Pinselkappe 1 eine über den Umfang verlaufende Aufnahmenut ausbilden, mittels der ein um die Spreizglieder 7 herumgelegtes elastisches Band in Position gehalten wird, welches als Rückstellmittel 13 dient. Dieses elastische, bevorzugt aus einem Elastomer oder Ähnlichem Material bestehende Band, das im einfachsten Fall ein Gummiband oder ein O-Ring ist, erhöht die über die Spreizfinger erzielbare Klemmkraft, die nach dem Einführen eines Pinselschafts in die Durchtrittsöffnung 6 am zweiten Ende 4 der Pinselkappe 1 infolge der radialen Aufweitung der Pinselkappe 1 an diesem Ende 4 auf den Pinselschaft ausgeübt wird, so dass ein oder mehrere Pinsel sicher gehalten werden können und die Pinselkappe 1 gegenüber den Pinseln nicht verrutscht.

Die in Figur 5 durch die Erhebungen 12 gebildete Aufnahmenut erfüllt die gleiche Funktion wie der in den Figuren 1 bis 3 durch die Erhebungen 12 gebildete Rückhaltevorsprung, wobei der Rückhaltevorsprung als ein im Gegensatz zu einer Aufnahmenut nur in eine Richtung wirkendes Rückhaltemittel aufgrund des sich in Richtung der ersten Endes 3 erweiternden Umfangs der Pinselkappe 1 in aller Regel ausreichend sein dürfte.

Als Alternative zu den außenseitig auf den auf den Spreizfingern vorgesehenen Erhebungen 12 können, wie Figur 6 verdeutlicht, als elastisches Rückstellmittel 13 auch elastische Bandabschnitte vorgesehen sein, die sich jeweils von einem Spreizfinger zu einem benachbarten Spreizfinger über den zwischen diesen Spreizfingern befindlichen Einschnitt 8 erstrecken. Die Wirkung eines solchen sich abschnittsweise zwischen benachbarten Spreizfingern erstreckenden elastischen Rückstellbandes ist im Grunde der in Figur 5 gezeigten Variante gleichwertig, hat aber den Vorteil, dass die einzelnen Abschnitte fest mit den Spreizfingern verbunden sind und somit nicht verloren gehen können. Überdies ist ein solches elastisches Rückstellmittel 13 trotz der komplexeren zur Herstellung erforderlichen Werkzeuge (Fertigung im 2-Komponenten-Spritzgussverfahren) automatisiert innerhalb des Fertigungsprozesses im gleichen Werkzeug, insbesondere ohne Werkzeugwechsel, an der Pinselkappe 1 anbringbar und fest mit dem Material der übrigen Pinselkappe 1 verbindbar.

Figur 7 zeigt schließlich - in ähnlich einfacher Ausführung wie Figur 4 - eine Pinselkappe 1, anhand derer verdeutlicht werden soll, dass der Pinselkappe 1 auch eine Verschlusskappe 14 zugeordnet sein kann, die außerdem zum Beispiel schwenkbar an der Pinselkappe 1 angebracht sein kann (z.B. über ein Filmscharnier oder sonstige geeignete Maßnahmen). In der Wandung der Pinselkappe 1 sind Öffnungen 11 vorgesehen, die auch bei geschlossener Verschlusskappe 14 ein Durchlüften und damit Trocknen eines in der Pinselkappe 1 aufgenommenen Pinsels begünstigen. Derartige Öffnungen können selbstverständlich - alternativ oder zusätzlich - auch in der Verschlusskappe 14 vorgesehen sein.

Figur 8 zeigt schließlich eine weitere Ausführungsvariante der Pinselkappe, 1 bei der an der nach außen weisenden Seite der Spreizglieder 7 sich in Längsrichtung der Spreizglieder 7 erstreckende zusätzliche Versteifungen in Form von Verstärkungsrippen 15 vorgesehen ist. Diese können sich auch - anders als bei der in Figur 8 gezeigten Ausführungsform gezeigt - außenseitig über die Basis 9 der Spreizglieder 7 hinaus in Richtung des ersten Endes 3 der Pinselkappe 1 erstrecken. Infolge des Vorsehens derartiger Verstärkungen erhalten die Spreizglieder 7 zumindest partiell einen T-förmigen Grundquerschnitt mit gesteigerter Steifigkeit und erhöhter Rückstellneigung.

Die einzelnen in den Figuren gezeigten Detailmerkmale sind selbstverständlich nicht auf die spezifische in der jeweiligen Figur gezeigte Ausführungsvariante beschränkt, sondern lassen sich - soweit technisch machbar und sinnvoll - ohne weiteres auch auf die in anderen Figuren gezeigten Ausführungsvarianten übertragen. So kann etwa die in Figur 6 gezeigte Variante eines elastischen Rückstellmittels 13 selbstverständlich bei der in den Figuren 1 bis 3 gezeigten Ausführungsvariante Verwendung finden, so dass dort die als Rückhaltevorsprung dienenden Erhebungen 12 entfallen könnte. Auch kann die durch die Erhebungen 12 bei der Ausführungsform nach Figur 5 gebildete, in beiden Richtungen wirkende Aufnahmenut bei der in den Figuren 1 bis 3 gezeigten Ausführungsvariante Verwendung finden. Der in den Figuren 1 bis 3 gezeigte Stützbereich 10 kann natürlich auch bei den in Figuren 4 bis 7 gezeigten Ausführungsformen Verwendung finden, insbesondere zusammen mit einem passenden Ergänzungsteil 2.

Die Grundidee, eine Pinselkappe 1 mit einem weiteren, separaten Ergänzungsteil 2 zu kombinieren, das derart auf die Pinselkappe 1 abgestimmt ist, dass es als Standhilfe verwendet werden kann, als auch die weitere Idee, dieses Ergänzungsteil 2 konstruktiv derart auf die Pinselkappe abzustimmen, dass es sowohl als Standhilfe als auch als Verschlussdeckel zu dienen vermag, werden losgelöst von der Idee, das zweite Ende 4 der Pinselkappe 1 radial aufweitbar auszubilden, als eigenständige, separat beanspruchbare Erfindungen angesehen.

Alternativ zu den in den vorherigen Figuren gezeigten Pinselkappen 1 mit fingerartigen Spreizgliedern 7 kann, wie Figur 9 in skizzenhaften Darstellung illustriert, ein das zweite offene Ende 4 bildender zweiter Materialabschnitt 17 der Pinselkappe 1 von einem in sich elastischen zweiten Material gebildet sein, etwa einem Elastomer, während der das erste offene Ende 3 der Pinselkappe 1 bildende erste Materialabschnitt 16 aus einem ersten Material, das sich vom zweiten Material unterscheidet, gebildet ist. Der zweite Materialabschnitt 17 kann sich so durch Verformung des Materials dem Außenmaß eines eingeführten Pinselschafts (oder einer Mehrzahl hiervon) anpassen und sich gegen die Außenseite des Pinselschafts (oder der Pinselschäfte) reibschlüssig anschmiegen.

Der zweite Abschnitt B weist, wie aus Figur 9 ersichtlich, eine geschlossene Oberfläche auf und ist schlauchartig ausgebildet, wobei er sich in einer Richtung vom ersten Ende 3 zum zweiten Ende 4 hin gesehen verjüngt. Das zweite offene Ende bildet bevorzugt, wie auch in den anderen Figuren, die Stelle mit dem kleinsten Durchtrittsquerschnitt der Pinselkappe 1.

### Bezugszeichenliste

- 1: Pinselkappe
- 2: Ergänzungsteil (kombinierte Standhilfe/Verschlusskappe)
- 3: erstes Ende der Pinselkappe
- 4: zweites Ende der Pinselkappe
- 5: Einführöffnung
- 6: Durchtrittsöffnung
- 7: Spreizglieder
- 8: Einschnitte
- 9: Basis der Spreizglieder 10 Stützbereich
- 11: Öffnungen
- 12: Erhebungen
- 13: elastisches Rückstellmittel
- 14: Verschlusskappe
- 15: Verstärkungsrippe
- 16: erster Materialabschnitt
- 17: zweiter Materialabschnitt

- A: erster Abschnitt
- B: zweiter Abschnitt
- P: Pinseleinführrichtung

## Patentansprüche

1. Pinselschutzkappe (1) zur Verwendung mit Make-Up, Kosmetik-, Mal- oder Künstlerpinseln und eingerichtet, das Einführen mehrerer Pinsel gleichzeitig zu ermöglichen, mit einem ersten, offenen Ende (3), das von einem ersten Abschnitt (A) der Pinselschutzkappe (1) gebildet ist, und mit einem zweiten, offenen Ende (4), das von einem zweiten Abschnitt (B) der Pinselschutzkappe (1) gebildet ist, wobei das zweite offene Ende (4) radial aufweitbar ausgebildet ist und bei bestimmungsgemäßer Verwendung der Pinselschutzkappe (1) mit einem Pinselschaft eines in die Pinselschutzkappe (1) eingeführte Pinsels in Anlage kommt,
wobei die Pinselschutzkappe (1) am zweiten Abschnitt (B) eine Mehrzahl von radial nachgiebigen Spreizgliedern (7) aufweist und der zweite Abschnitt (B) der Pinselschutzkappe sich zum zweiten, offenen Ende (4) hin verjüngt , wobei die Spreizglieder (7) sich ausgehend von einer Basis (9) radial einwärts erstrecken und/oder ausgehend von der Basis (9) radial einwärts gekrümmt sind und wobei die Spreizglieder (7) in zunehmendem Abstand von der Basis (9) schmaler werden.

2. Pinselschutzkappe (1) nach Anspruch 1, **dadurch gekennzeichnet, dass** die Spreizglieder (7) von Spreizfingern gebildet sind, die von einer Basis (9) ausgehend mit ihren der Basis (9) abgewandten freien Enden eine Durchtrittsöffnung (6) am zweiten, offenen Ende (4) der Pinselkappe (1) definieren.

3. Pinselschutzkappe (1) nach einem der vorhergehenden Ansprüche, **dadurch gekennzeichnet, dass** mindestens drei Spreizglieder (7) vorgesehen sind.

4. Pinselschutzkappe (1) nach einem der vorhergehenden Ansprüche, **dadurch gekennzeichnet, dass** an den Spreizgliedern (7) Versteifungen vorgesehen sind und/oder die Spreizglieder (7) zumindest über einen Teilbereich einen T-förmigen Querschnitt aufweisen.

5. Pinselschutzkappe (1) nach einem der vorhergehenden Ansprüche, **dadurch gekennzeichnet, dass** ein über den Umfang der Pinselschutzkappe (1) elastisches Rückstellmittel (13) vorgesehen ist, das die Spreizglieder (7) bei in die Pinselschutzkappe (1) eingeführten Pinseln gegen die Pinselschäfte anzustellen vermag.

6. Pinselschutzkappe (1) nach dem vorhergehenden Anspruch, **dadurch gekennzeichnet, dass** entweder
- ein Spreizglied (7) mit hierzu benachbarten Spreizgliedern (7) über ein elastisches Rückstellmittel (13) verbunden ist,
**oder dass**
- ein in sich geschlossenes, einteiliges Rückstellmittel (13) um die Spreizglieder (7) herumgelegt ist.

7. Pinselschutzkappe (1) nach dem vorhergehenden Anspruch, **dadurch gekennzeichnet, dass** an den Spreizgliedern (7) eine oder mehrere Erhebungen (12) vorgesehen sind, die über einen von den Spreizgliedern (7) gebildeten Umfang einen Rückhaltevorsprung oder eine Aufnahmenut für ein um die Spreizglieder (7) herumgelegtes elastisches Rückstellmittel ausbilden.

8. Pinselschutzkappe (1) zur Verwendung mit Make-Up, Kosmetik-, Mal- oder Künstlerpinseln und eingerichtet, das Einführen mehrerer Pinsel gleichzeitig zu ermöglichen, mit einem ersten, offenen Ende (3), das von einem ersten Abschnitt (A) der Pinselschutzkappe (1) gebildet ist, und mit einem zweiten, offenen Ende (4), das von einem zweiten Abschnitt (B) der Pinselschutzkappe (1) gebildet ist, wobei das zweite offene Ende (4) radial aufweitbar ausgebildet ist und das zweite, offene Ende (4) bei bestimmungsgemäßer Verwendung der Pinselschutzkappe (1) mit einem Pinselschaft eines in die Pinselschutzkappe (1) eingeführte Pinsels in Anlage kommt, wobei das erste offene Ende (3) von einem ersten Materialabschnitt (16) aus einem ersten Material und das zweite offenen Ende (4) von einem zweiten Materialabschnitt (17) aus einem zweiten Material gebildet ist, wobei das zweite Material ein in sich elastisches Material ist, das sich durch Verformung des Materials dem Außenmaß einer Mehrzahl von Pinselschäften anzupassen und sich gegen die Außenseiten der Pinselschäfte reibschlüssig anzuschmiegen vermag.

9. Pinselschutzkappe (1) nach dem vorhergehenden Anspruch, **dadurch gekennzeichnet, dass** der zweite Materialabschnitt (17) an den ersten Materialabschnitt (16) angespritzt ist.

10. Pinselschutzkappe (1) nach einem der Ansprüche 8 oder 9, **dadurch gekennzeichnet, dass** der Materialabschnitt (17) der Pinselkappe (1), der das radial aufweitbare, offene zweite Ende (4) bildet, eine geschlossene Oberfläche aufweist und schlauchartig ausgebildet ist.

11. Pinselschutzkappe (1) nach einem der Ansprüche 8 bis 10, **dadurch gekennzeichnet, dass** sich der Materialabschnitt (17) der Pinselkappe (1), der das zweite Ende (4) bildet, in einer Richtung vom ersten Ende (3) zum zweiten Ende (4) hin gesehen verjüngt.

12. Pinselschutzkappe (1) nach einem der vorhergehenden Ansprüche, **dadurch gekennzeichnet, dass** die Pinselschutzkappe (1) einen Verschlussdeckel (14) aufweist, mit dem das erste, offene Ende (3) der Pinselschutzkappe (1) nach dem bestimmungsgemäßen Einführen des Pinsels verschlossen werden kann, wobei der Verschlussdeckel über ein Scharnier an der Pinselkappe angeordnet ist.

13. System aus einer Pinselschutzkappe (1) nach einem der vorhergehenden Ansprüche und einem Ergänzungsteil (2), **dadurch gekennzeichnet, dass** die Pinselschutzkappe (1) und das Ergänzungsteil (2) derart aufeinander abgestimmt sind, dass die Pinselschutzkappe (1) mit dem zweiten Ende (4) nach unten weisend stehend in das Ergänzungsteil (2) eingestellt werden kann, wobei das Ergänzungsteil (2) eine Standhilfe bildet.

14. System aus einer Pinselschutzkappe (1) und einem Ergänzungsteil (2) nach dem vorhergehenden Anspruch, **dadurch gekennzeichnet, dass** an der Pinselschutzkappe (1) am ersten Abschnitt (A) oder am zweiten Abschnitt (B) eine nach außen weisende Erhebung vorgesehen ist, die einen Stützbereich (10) bildet, über die sich die Pinselschutzkappe (1) nach dem Einstellen in das Ergänzungsteil (2) an diesem abzustützen vermag, wenn die Pinselschutzkappe (1) mit dem zweiten Ende (4) vorauseilend teilweise in dem Ergänzungsteil (2) aufgenommen ist.

15. System aus einer Pinselschutzkappe (1) und einem Ergänzungsteil (2) nach einem der beiden vorhergehenden Ansprüche, **dadurch gekennzeichnet, dass** das Ergänzungsteil (2) derart an die Pinselschutzkappe (1) angepasst ist, dass das Ergänzungsteil (2) als Verschlussdeckel auf das erste Ende (3) der Pinselschutzkappe (1) aufsetzbar ist.

## Claims

1. Brush protection cap (1) for use with make-up, cosmetic, paint or artists' brushes and disposed to allow the introduction of multiple brushes simultaneously, having a first open end (3) which is formed by a first portion (A) of the brush protection cap (1) and having a second open end (4) which is formed by a second portion (B) of the brush protection cap (1), wherein the second open end (4) has a radially expandable design and, when the brush protection cap (1) is correctly used, comes to rest against a brush stem of a brush introduced into the brush protection cap (1), wherein the brush protection cap (1) has on the second portion (B) a plurality of radially pliable expansion members (7) and the second portion (B) of the brush protection cap tapers towards the second open end (4), wherein the expansion members (7) extend radially inwards starting from a base (9) and/or are radially inwardly curved starting from the base (9) and wherein the expansion members (7) become narrower as the distance from the base (9) increases.

2. Brush protection cap (1) according to Claim 1, **characterized in that** the expansion members (7) are formed by expansion fingers which, starting from a base (9), define with their free ends facing away from the base (9) a passage opening (6) at the second open end (4) of the brush cap (1).

3. Brush protection cap (1) according to one of the preceding claims, **characterized in that** at least three expansion members (7) are provided.

4. Brush protection cap (1) according to one of the preceding claims, **characterized in that** reinforcements are provided on the expansion members (7) and/or the expansion members (7) exhibit a T-shaped cross section at least over a partial region.

5. Brush protection cap (1) according to one of the preceding claims, **characterized in that** an elastic restoring means (13) is provided over the circumference of the brush protection cap (1), which restoring means can position the expansion members (7) against the brush stems when brushes are introduced into the brush protection cap (1).

6. Brush protection cap (1) according to the preceding clam, **characterized in that** either
- an expansion member (7) is connected to expansion members (7) adjacent thereto via an elastic restoring means (13),
**or that**
- an integral, one-part restoring means (13) is placed around the expansion members (7).

7. Brush protection cap (1) according to the preceding claim, **characterized in that** one or multiple elevations (12) are provided on the expansion members (7), which elevations form a retaining projection or a receiving groove for an elastic restoring means placed around the expansion members (7) over a periphery formed by the expansion members (7).

8. Brush protection cap (1) for use with make-up, cosmetic, paint or artists' brushes and disposed to allow the introduction of multiple brushes simultaneously, having a first open end (3) which is formed by a first portion (A) of the brush protection cap (1) and having a second open end (4) which is formed by a second portion (B) of the brush protection cap (1), wherein the second open end (4) has a radially expandable design and, when the brush protection cap (1) is correctly used, the second open end (4) comes to rest against a brush stem of a brush introduced into the brush protection cap (1), wherein the first open end (3) of a first material portion (16) is formed from a first material and the second open end (4) of a second material portion (17) is formed from a second material, the second material being an inherently elastic material which has to be adapted to the outer dimension of a plurality of brush stems through deformation of the material and can be fitted around the outsides of the brush stems in a frictionally engaged manner.

9. Brush protection cap (1) according to the preceding claim, **characterized in that** the second material portion (17) is injection-moulded onto the first material portion (16).

10. Brush protection cap (1) according to one of Claims 8 or 9, **characterized in that** the material portion (17) of the brush cap (1) which forms the radially expandable, open second end (4) has a closed surface and a tube-like configuration.

11. Brush protection cap (1) according to one of Claims 8 to 10, **characterized in that** the material portion (17) of the brush cap (1) which forms the second end (4) tapers in a direction viewed from the first (3) to the second end (4).

12. Brush protection cap (1) according to one of the preceding claims, **characterized in that** the brush protection cap (1) has a closing lid (14) with which the first open end (3) of the brush protection cap (1) can be closed after the brush has been properly introduced, wherein the closing lid is arranged on the brush cap via a hinge.

13. System comprising a brush protection cap (1) according to one of the preceding claims and a supplementary part (2), **characterized in that** the brush protection cap (1) and the supplementary part (2) are adapted to one another in such a manner that said brush protection cap (1) can be accommodated in the supplementary part (2) with the second end (4) standing pointing downwards, wherein the supplementary part (2) forms a standing aid.

14. System comprising a brush protection cap (1) and a supplementary part (2) according to the preceding claim, **characterized in that** an outwardly pointing elevation is provided on the brush protection cap (1) on the first portion (A) or on the second portion (B), which elevation forms a supporting region (10) by means of which the brush protection cap (1), once it has been accommodated in the supplementary part (2), is able to be supported against said supplementary part when the brush protection cap (1) with the second end (4) projecting to the front is partially received in the supplementary part (2).

15. System comprising a brush protection cap (1) and a supplementary part (2) according to one of the two preceding claims, **characterized in that** the supplementary part (2) is adapted to the brush protection cap (1) in such a manner that the supplementary part (2) can be fitted to the first end (3) of the brush protection cap (1) as a closing lid.

## Revendications

1. Capuchon protecteur de pinceau (1) à utiliser avec du maquillage, des pinceaux cosmétiques, de peinture ou d'artiste et conçu, afin de permettre l'introduction simultanée de plusieurs pinceaux, avec une première extrémité ouverte (3), qui est formée par une première partie (A) du capuchon protecteur de pinceau (1), et avec une deuxième extrémité ouverte (4), qui est formée par une deuxième partie (B) du capuchon protecteur de pinceau (1), la deuxième extrémité ouverte (4) pouvant être élargie radialement et venant en appui contre un manche de pinceau d'un pinceau introduit dans le capuchon protecteur de pinceau (1) si ledit capuchon protecteur de pinceau (1) est utilisé correctement, le capuchon protecteur de pinceau (1) présentant plusieurs éléments d'écartement (7) élastiques radialement sur la deuxième partie (B) et ladite deuxième partie (B) du capuchon protecteur de pinceau s'effilant vers la deuxième extrémité ouverte (4), les éléments d'écartement (7) s'étendant radialement depuis l'intérieur à partir d'une base (9) et/ou étant courbés radialement depuis l'intérieur à partir de la base (9) et les éléments d'écartement (7) devenant plus étroits à mesure que la distance avec la base (9) augmente.

2. Capuchon protecteur de pinceau (1) selon la revendication 1, **caractérisé en ce que** les éléments d'écartement (7) sont formés par des pattes d'écartement, qui définissent une ouverture de passage (6) avec leurs extrémités libres opposées à une base (9) à partir de la base (9) sur la deuxième extrémité ouverte (4) du capuchon de pinceau (1).

3. Capuchon protecteur de pinceau (1) selon l'une des revendications précédentes, **caractérisé en ce qu'**au moins trois éléments d'écartement (7) sont prévus.

4. Capuchon protecteur de pinceau (1) selon l'une des revendications précédentes, **caractérisé en ce que** des renforts sont prévus aux éléments d'écartement (7) et/ou que les éléments d'écartement (7) présentent une coupe transversale en forme de T au moins sur une zone partielle.

5. Capuchon protecteur de pinceau (1) selon l'une des revendications précédentes, **caractérisé en ce qu'**un moyen de rappel élastique (13) est prévu sur la circonférence du capuchon protecteur de pinceau (1), moyen de rappel élastique qui met en appui les éléments d'écartement (7) contre les manches de pinceau lorsque les pinceaux sont introduits dans le capuchon protecteur de pinceau (1).

6. Capuchon protecteur de pinceau (1) selon la revendication précédente, **caractérisé en ce que** soit
- un élément d'écartement (7) est relié à des éléments d'écartement (7) adjacents pour ce faire par un moyen de rappel élastique (13), ou **en ce que** soit
- un moyen de rappel (13) d'une seule pièce fermée sur lui-même est enroulé autour des éléments d'écartement (7).

7. Capuchon protecteur de pinceau (1) selon la revendication précédente, **caractérisé en ce qu'**une ou plusieurs saillies (12) sont prévues sur les éléments d'écartement (7) qui forment une partie saillante de retenue ou une rainure de réception pour un moyen de rappel élastique enroulé autour des éléments d'écartement (7) sur une circonférence formée par les éléments d'écartement (7).

8. Capuchon protecteur de pinceau (1) à utiliser avec du maquillage, des pinceaux cosmétiques, de peinture ou d'artiste et conçu, afin de permettre l'introduction simultanée de plusieurs pinceaux, avec une première extrémité ouverte (3), qui est formée par une première partie (A) du capuchon protecteur de pinceau (1), et avec une deuxième extrémité ouverte (4), qui est formée par une deuxième partie (B) du capuchon protecteur de pinceau (1), la deuxième extrémité ouverte (4) pouvant être élargie radialement et ladite deuxième extrémité ouverte (4) venant en appui contre un manche de pinceau d'un pinceau introduit dans le capuchon protecteur de pinceau (1) si ledit capuchon protecteur de pinceau (1) est utilisé correctement,
la première extrémité ouverte (3) d'une première partie en matériau (16) étant formée à partir d'un premier matériau et la deuxième extrémité ouverte (4) d'une deuxième partie en matériau (17) à partir d'un deuxième matériau, le deuxième matériau étant un matériau élastique en soi qui s'adapte aux dimensions extérieures de plusieurs manches de pinceau par la déformation du matériau et épouse par friction les côtés extérieurs des manches de pinceau.

9. Capuchon protecteur de pinceau (1) selon la revendication précédente, **caractérisé en ce que** la deuxième partie en matériau (17) est moulée par injection sur la première partie en matériau (16).

10. Capuchon protecteur de pinceau (1) selon l'une des revendications 8 ou 9, **caractérisé en ce que** la partie en matériau (17) du capuchon de pinceau (1), qui forme la deuxième extrémité ouverte (4) pouvant être élargie radialement, présente une surface fermée en forme de tuyau.

11. Capuchon protecteur de pinceau (1) selon l'une des revendications 8 à 10, **caractérisé en ce que** la partie en matériau (17) du capuchon de pinceau (1), qui forme la deuxième extrémité (4), s'effile dans une direction de la première extrémité (3) à la deuxième extrémité (4).

12. Capuchon protecteur de pinceau (1) selon l'une des revendications précédentes, **caractérisé en ce que** le capuchon protecteur de pinceau (1) présente un capuchon de fermeture (14) avec lequel la première extrémité ouverte (3) du capuchon protecteur de pinceau (1) peut être fermée une fois le pinceau introduit correctement, le capuchon de fermeture étant disposé sur une charnière du capuchon de pinceau.

13. Système constitué d'un capuchon protecteur de pinceau (1) selon l'une des revendications précédentes et d'une partie complémentaire (2), **caractérisé en ce que** le capuchon protecteur de pinceau (1) et la partie complémentaire (2) sont coordonnés de telle sorte que le capuchon protecteur de pinceau (1) peut être réglé avec la deuxième extrémité (4) tournée vers le bas dans la partie complémentaire (2), la partie complémentaire (2) formant un support.

14. Système constitué d'un capuchon protecteur de pinceau (1) et d'une partie complémentaire (2) selon la revendication précédente, **caractérisé en ce qu'**une élévation tournée vers l'extérieur est prévue sur le capuchon protecteur de pinceau (1) sur la première partie (A) ou sur la deuxième partie (B) qui forme une zone de support (10) sur laquelle le capuchon protecteur de pinceau (1) s'appuie après réglage dans la partie complémentaire (2) lorsque le capuchon protecteur de pinceau (1) est intégré partiellement avec la deuxième extrémité (4) à l'avance dans la pièce complémentaire (2).

15. Système constitué d'un capuchon protecteur de pinceau (1) et d'une partie complémentaire (2) selon l'une des deux revendications précédentes, **caractérisé en ce que** la partie complémentaire (2) est adaptée au capuchon protecteur de pinceau (1) de telle sorte que la partie complémentaire (2) peut être utilisée comme capuchon de fermeture sur la première extrémité (3) du capuchon protecteur de pinceau (1).
